# EUROPÄISCHE PATENTSCHRIFT

(11) **EP 2 241 441 B1**
(45) Veröffentlichungstag und Bekanntmachung des Hinweises auf die Patenterteilung: **31.08.2011**
(21) Anmeldenummer: 09405064.8
(22) Anmeldetag: 15.04.2009
(51) Int. Cl.: B41F 13/21

(54) **Vorrichtung zum Bearbeiten einer Materialbahn zwischen zwei gegenläufig antreibbaren Arbeitswalzen**
Device for processing a web of material between two rollers which operate in opposite directions
Dispositif de traitement d'un matériau en bande entre deux cylindres de travail pouvant être entraînés de manière opposée

(43) Veröffentlichungstag der Anmeldung: 20.10.2010
(73) Patentinhaber: Müller Martini Holding AG, 6052 Hergiswil (CH)
(72) Erfinder: Ruoff, Wolfgang, 79541 Lörrach (DE)

(56) Entgegenhaltungen:
- EP-A- 0 053 277
- EP-A- 0 943 433
- US-A1- 2009 078 136

## Beschreibung

Die vorliegende Erfindung betrifft eine Vorrichtung zum Bearbeiten einer Materialbahn zwischen zwei gegenläufig antreibbaren Arbeitswalzen gemäß dem Oberbegriff des Anspruchs 1.

Beim Bearbeiten, insbesondere beim Bedrucken oder beim rotativen Stanzen, von Materialbahnen muss der Abstand zwischen Arbeitswalzen, sogenannten Amboss-, Platten- oder Magnetzylindern, sehr genau eingehalten werden. Zudem darf sich der Abstand auch unter Last nicht verändern. Darüber hinaus müssen die Zylinder beim Bahneinziehen auf einfache Weise reproduzierbar ein- bzw. abgestellt werden können.

Diese Forderungen werden durch bekannte Vorrichtungen mit auf den Arbeitswalzen angeordneten Schmitzringen gemäß EP 0 295 449 A2 oder EP 0 899 068 A2 erfüllt. Solche Vorrichtungen haben bereits den Vorteil, dass der Achsabstand zwischen den Arbeitswalzen variiert werden kann, um zum Beispiel Änderungen in Folge Erwärmung, Verschleiß oder Variationen der Papierdicke auszugleichen. Eine Einstellung des Winkels zwischen den Achsen der Arbeitswalzen ist bisher nur sehr aufwändig durch exzentrische Lagerung der Schmitzringe auf einer Arbeitswalze gelöst. Ein weiterer Stand der Technik ist in EP 0 943 433 A1 offenbart.

Die vorliegende Erfindung stellt sich die Aufgabe, eine Vorrichtung der eingangs erwähnten Art derart zu verbessern, dass der Winkel zwischen den Achsen der Arbeitswalzen möglichst einfach variierbar ist. Grundsätzlich ist eine Verstellung des Winkels während des Stillstands der Vorrichtung zu ermöglichen. Ferner besteht eine weitergehende Aufgabe darin, eine einseitige Verstellung des Winkels während des Betriebes der Vorrichtung zu ermöglichen.

Erfindungsgemäß wird diese Aufgabe gelöst durch eine Vorrichtung mit den kennzeichnenden Merkmalen des Anspruchs 1.

Vorteilhafte Ausführungen der Erfindung sind in den Unteransprüchen angegeben.

Die erfindungsgemäße Vorrichtung weist in an sich bekannter Weise ein Maschinengestell, zwei Arbeitswalzen und vier Schmitzringe auf. Die Arbeitswalzen sind im Maschinengestell gelagert. Zwischen den Achsen der Arbeitswalzen besteht ein Achsabstand und folglich ein Abstand der zylindrisch auf den Arbeitswalzen vorhandenen Arbeitsflächen zueinander, sodass die Materialbahn zwischen den Arbeitsflächen bearbeitet werden kann. Die Arbeitswalzen weisen innerhalb des Maschinengestells, benachbart zu den Arbeitsflächen an beiden Enden der Arbeitswalzen Lagerabschnitte auf. Somit sind vier Lagerabschnitte ausgebildet, auf denen je einen Schmitzring angeordnet ist. Die Schmitzringe wälzen sich mit konischen Laufflächen paarweise aufeinander ab.

Gemäß der Erfindung ist wenigstens einer der Schmitzringe axial verschiebbar auf wenigstens einem der Lagerabschnitte gelagert.

Dies ermöglicht auf besonders einfache Art und Weise eine einseitige Veränderung des Achsabstands der Arbeitswalzen zueinander und somit eine Verstellung des Winkels der Achsen der Arbeitswalzen zueinander. Hierfür reicht die axial verschiebbare Aufnahme nur eines der Schmitzringe aus.

Die einseitige Verstellung des Achsabstandes der Arbeitswalzen ermöglicht eine flexiblere Arbeitsweise im Vergleich zu einer zwangsweise beidseitigen Veränderung des Achsabstandes durch seitliches Verschieben einer Arbeitswalze in axialer Richtung während die andere Arbeitswalze axial fest stehen bleibt.

Es kann daher auch das Vorsehen axial verschiebbarer Schmitzringe auf beiden Seiten sinnvoll sein, sodass die Arbeitswalzen nicht mehr axial zueinander verschoben werden müssen, um eine parallele Achsabstandsveränderung herbeizuführen.

Dabei ist es außerdem von Vorteil, dass der einseitig axial verstellbare Schmitzring koaxial zur Arbeitswalze angeordnet bleibt und nicht, wie in bekannten Vorrichtungen realisiert, exzentrisch auf der Arbeitswalze zu lagern ist. Die Schmitzringe rotieren erfindungsgemäß gemeinsam mit dem Arbeitszylinder. Somit sind aufwändige Lagerungen vermieden.

In einer vorteilhaften Ausführung weist die Vorrichtung eine Stelleinrichtung zum Verschieben des Schmitzrings auf, mittels derer der Schmitzring in axialer Richtung in eine axiale Position in Bezug zu der Arbeitswalze verschoben und in der axialen Position fixiert werden kann.

Eine solche Stelleinrichtung ermöglicht eine reproduzierbare Verstellung der axialen Position des Schmitzrings, ohne dass der Schmitzring in einem separaten, aufwändigen Verfahrensschritt gelöst und neu an der Arbeitswalze befestigt werden muss.

Eine vorteilhafte Ausführung sieht dabei vor, dass die Stelleinrichtung einen Aktuator aufweist, der in axialer Richtung mindestens mittelbar an dem Schmitzring festgelegt ist.

Besonders vorteilhaft weist die Stelleinrichtung dabei einen zentral in der Arbeitswalze angeordneten, axial in der Arbeitswalze verschiebbaren Bolzen und ein Verbindungselement zwischen dem Bolzen und dem Schmitzring auf. Das Verbindungselement fixiert den Schmitzring axial bezüglich des Bolzens, insbesondere durchdringt das Verbindungselement den Bolzen radial und ragt in den Schmitzring hinein. Das Verbindungselement verbindet den Bolzen und den Schmitzring drehfest mit der Arbeitswalze. Der Aktuator ist mittels des Bolzens und des Verbindungselements in axialer Richtung an dem Schmitzring festgelegt.

Die Verstellung der axialen Position des Schmitzrings geschieht demnach kostengünstig und einfach durch einen beliebigen Aktuator, der über den einfach herzustellenden Bolzen und das sehr einfach diesbezüglich anzuordnende Verbindungselement auf den Schmitzring einwirkt.

Vorgenannte Ausführungen sind für beliebige Betriebszustände der Vorrichtung relevant. Es sind sowohl eine Verstellung im Stillstand wie auch eine Verstellung während des Betriebs der Vorrichtung, also bei Rotation der Arbeitswalzen, berücksichtigt.

Eine vorteilhafte Ausführung der Stelleinrichtung zur Verstellung der axialen Position des Schmitzrings im Stillstand der Vorrichtung weist einen als Stellschraube ausgeführten Aktuator auf. Die Stellschraube ist axial in der Arbeitswalze gelagert. Axial innen ist die Stellschraube mit einem Außengewinde ausgeführt, das in ein korrespondierendes Innengewinde des Bolzens eingreift. Die Stellschraube kann beispielsweise mit einem Werkzeug betätigt werden.

Der in Form der Stellschraube besonders einfach ausgeführte Aktuator bewirkt durch die sichere Übertragung einer Rotationsbewegung der Stellschraube in eine translatorische Bewegung des Bolzens über den beschriebenen Gewindeeingriff eine axiale Verschiebung des Schmitzrings, wobei die Verschiebung von außen steuerbar ist. Der Schmitzring kann drehfest unmittelbar auf der Arbeitswalze gelagert bleiben, so dass lediglich eine Verschiebbarkeit in axialer Richtung gewährleistet werden muss. Solche Lagerungen für Schmitzringe sind besonderes kostengünstig zu fertigen.

In einer vorteilhaften Ausführungsform der Stelleinrichtung zur Verstellung des Schmitzrings im Stillstand der Verarbeitungsmaschine ist in der Stellschraube an einem axial äußeren Ende ein Innensechskant ausgebildet. Die Kanten des Innensechskants verlaufen in axialer Richtung. Die Stellschraube ist somit beispielsweise mit einem einen Außensechskant aufweisenden Werkzeug zu betätigen.

Eine solche Ausführung der Stellschraube ermöglicht eine verschleißarme Bedienung mittels eines einfachen Werkzeugs.

In einer vorteilhaften Ausführungsform ist die Stelleinrichtung zur Verstellung beim Stillstand der Vorrichtung mit einer Stellschraube ausgeführt, die einen umlaufenden Kragen aufweist. Der Kragen ist mittels mindestens eines ringförmigen Elements, insbesondere mittels zweier beidseitig zum Kragen benachbarter Sicherungsringe, axial in der Arbeitswalze gelagert.

Eine Lagerung der Stellschraube in der Arbeitswalze durch Aufnahme des Kragens zwischen axialen Abstützungen ist konstruktiv besonders einfach ausgeführt.

Die axiale Position der Stellschraube ist somit auf einfache Art und Weise in der Arbeitswalze festgelegt, während sich bei Drehung der Stellschraube der in der Arbeitswalze axial verschiebbar geführte Bolzen nach axial außen oder innen bewegt. Generell dreht sich eine solche Stellschraube während des Betriebs der Vorrichtung mit der Arbeitswalze mit, sodass die Lagerung hierbei nicht beansprucht ist.

Die Lagerung mittels ringförmiger Elemente, insbesondere Sicherungsringe, ist einfach zu lösen, wenn die Stellschraube beispielsweise zu Wartungszwecken entnommen werden muss.

Eine vorteilhafte Ausführungsform der Einrichtung zum Verstellen der axialen Position des Schmitzrings während des Betriebs der Vorrichtung umfasst einen Flansch und eine darin geführte Stellspindel als Aktuator.

Der Flansch ist koaxial zur Arbeitswalze axial außen am Maschinengestell angeordnet, insbesondere angeschraubt und zentral von einem Innengewinde durchsetzt. Die Stellspindel ist axial innen in axialer Richtung in dem Bolzen festgelegt. In einem axial mittleren Abschnitt ist die Stellspindel mit einem Außengewinde ausgeführt, das mit dem Innengewinde des Flanschs korrespondiert. An einem axial äußeren Ende der Stellspindel ist ein Stellelement angeordnet, mittels dessen die Stellspindel verdreht werden kann. Das Stellelement ist vorzugsweise als Handrad ausgeführt. Das Handrad ist nur ein Bespiel für gleichwertige Stellelemente, die ein manuelles Verstellen ermöglichen. Selbstverständlich sind auch hydraulische, elektrische oder pneumatische Ausführungsformen als Stellelement einsetzbar. Solche alternativen Stellelemente ermöglichen ein Verstellen per Ferneinwirkung.

Auch dieser einfach gestaltete Aktuator wirkt über den einfachen Aufbau mit Bolzen und Verbindungselement auf den Schmitzring ein. Der vorgesehene Flansch ist ohne weiteres am vorhandenen Maschinengestell anzubringen, so dass die Konstruktion des Maschinengestells nicht verändert werden muss.

Eine vorteilhafte Ausführung der Vorrichtung sieht vor, dass die Stellspindel axial außerhalb des Flansches von einer Sperrmutter umgeben ist. Die Sperrmutter weist in radialer Richtung mindestens eine Bohrung auf, in das ein Klemmelement eingesetzt ist. Das Klemmelement wirkt auf die Stellspindel ein.

Somit ist die axiale Position der Sperrmutter auf der Stellspindel festgelegt. Die Stellspindel kann gegen den Widerstand der Sperrmutter nicht axial in die Vorrichtung hinein verdreht werden, wenn die Sperrmutter am Maschinengestell anliegt. Solche Verriegelungen mittels Sperrmutter ermöglichen ohne weiteres eine Sicherung der axialen Position des Bolzens in der Arbeitswalze, wobei verhindert ist, dass es zu einem versehentlichen Verstellen durch eine unabsichtliche Drehung des Stellelements kommt.

In einer vorteilhaften Ausführung der Vorrichtung weist die Stellspindel an einem axial inneren Ende einen umlaufenden Kragen auf. Der Kragen ist mittels mindestens eines ringförmigen Elements, insbesondere mittels eines Sicherungsrings, axial in dem Bolzen gelagert.

Da sich der Bolzen gemeinsam mit der Arbeitswalze während des Betriebs dreht und eine Verbindung zwischen dem Bolzen und der koaxial angeordneten stillstehenden Stellspindel besteht, muss eine entsprechende Lagerung der Stellspindel in dem Bolzen vorgesehen sein, die eine axiale Aufnahme der Stellspindel ermöglicht. Für eine solche Lagerung bieten sich übliche Wälzlager an, die beidseitig des besonders einfach ausführbaren Kragens angeordnet sind. Ein inneres Wälzlager ist somit im Bolzen abzustützen, während ein äußeres Wälzlager besonders kostengünstig durch ein ringförmiges Element, insbesondere einen Sicherungsring, abzustützen ist.

Vorteilhafterweise eignen sich solche Vorrichtungen zum Einsatz in Druckmaschinen.

Im Folgenden wird die Erfindung anhand von zwei Ausführungsbeispielen näher erläutert, die in Zeichnungen dargestellt sind. Es zeigen:
- Figur 1a: einen Axialschnitt durch ein Ende einer Arbeitswalze mit einer Stellein- richtung zur axialen Verstellung eines Schmitzrings im Stillstand der Vorrichtung, wobei der Schmitzring in eine axial innere Position ver- schoben ist,
- Figur: 1 b einen Axialschnitt durch den in Figur 1 a dargestellten Ausschnitt der Vorrichtung nach Drehung um 90°,
- Figur 1c: eine Draufsicht auf die Arbeitswalze gemäß den Figuren 1a und 1b,
- Figur 2a: einen Axialschnitt durch den in Figur 1 a dargestellten Ausschnitt der Vorrichtung, wobei der Schmitzring in eine axial äußere Position ver- schoben ist,
- Figur 2b: einen Axialschnitt durch den in Figur 2a dargestellten Ausschnitt der Vorrichtung nach Drehung um 90°,
- Figur 2c: eine Draufsicht auf die Arbeitswalze gemäß den Figuren 2a und 2b,
- Figur 3a: einen Axialschnitt durch einen Ausschnitt eines in einem Maschinen- gestell gelagerten Endes einer Arbeitswalze mit einer Stelleinrichtung zur axialen Verstellung des Schmitzrings während des Betriebs der Vorrichtung, wobei der Schmitzring in eine axial innere Position ver- schoben ist,
- Figur 3b: einen Axialschnitt durch den in Figur 3a dargestellten Ausschnitt der Vorrichtung nach Drehung um 90°,
- Figur 4a: einen Axialschnitt durch den in Figur 3a dargestellten Ausschnitt der Vorrichtung, wobei der Schmitzring in eine axial äußere Position ver- schoben ist,
- Figur 4b: einen Axialschnitt durch den in Figur 4a dargestellten Ausschnitt der Vorrichtung nach Drehung um 90°, und
- Figur 5: eine Frontansicht auf die Vorrichtung.

Gleiche Teile sind mit gleichen Bezugszeichen bezeichnet. Zur besseren Übersicht sind nicht alle Bezugszeichen in allen Figuren angegeben.

In den Figuren 1 a bis 2c ist ein erstes Ausführungsbeispiel einer erfindungsgemäßen Stelleinrichtung 1 in einer Vorrichtung zum Bearbeiten einer Materialbahn zwischen zwei gegenläufig antreibbaren Arbeitswalzen 2, 3 dargestellt. Die Stelleinrichtung 1 ist für die Verstellung des Winkels zwischen den Achsen der Arbeitswalzen 2, 3 während des Stillstands der Arbeitswalzen 2, 3 vorgesehen. In den Figuren 1a, 1b, 2a, 2b ist hierbei nur auszugsweise ein Ende einer der Arbeitswalzen 2 gezeigt, an dem die axiale Position eines Schmitzrings 4 mittels der Stelleinrichtung 1 verstellbar ist. Der Schmitzring 4 weist radial außen eine konische Lauffläche L auf. Die Ausbildung der konischen Lauffläche L berücksichtigt die Ausbildung eines entsprechend auf der gegenläufigen Arbeitswalze 3 angeordneten Schmitzrings 5. Obwohl die Vorrichtung gemäß dem ersten Ausführungsbeispiel nicht in einer entsprechenden Übersicht dargestellt ist, verdeutlicht die Figur 5 dennoch die Anordnung der Schmitzringe 4, 4a, 5, 5a auf Lagerabschnitten 9, 9a der Arbeitswalzen 2, 3. Die Stelleinrichtung 1 umfasst einen Bolzen 6, der axial verschiebbar in einer axialen Ausnehmung 7 der Arbeitswalze 2 geführt ist. Der Bolzen 6 ist senkrecht, folglich in radialer Richtung R, von einem Verbindungselement 8 durchsetzt. Das Verbindungselement 8 durchsetzt ebenfalls in radialer Richtung R einen Lagerabschnitt 9 der Arbeitswalze 2, wobei eine zylindrische Oberfläche des Lagerabschnitts 9 zur axial verschiebbaren Aufnahme des Schmitzrings 4 ausgeführt ist. Zur Aufnahme des Verbindungselements 8 ist radial in der Arbeitswalze 2 in einem inneren Bereich des Lagerabschnitts 9 eine Durchgangsöffnung 10 ausgeführt. Die Durchgangsöffnung 10 ist so dimensioniert, dass das Verbindungselement 8, in axialer Richtung A in der Arbeitswalze 2 mit Spiel beweglich ist. Das Verbindungselement 8 greift mit seinen Enden in den Schmitzring 4 ein.

Sämtliche Komponenten von dem Bolzen 6 bis zu dem Schmitzring 4 sind somit drehfest in bzw. auf der Arbeitswalze 2 aufgenommen.

Die axiale Verstellbewegung des Bolzens 6 in der Arbeitswalze 2 wird durch einen als Stellschraube ausgebildeten Aktuator 11 bewirkt. Dazu weist der Bolzen 6 axial außen, koaxial zu der Arbeitswalze 2 ein Sackloch 12 auf, in dem ein Innengewinde 13 ausgeführt ist. Die Stellschraube ist axial innen mit einem entsprechenden Aussengewinde 14 ausgeführt, das mit dem Innengewinde 13 des Bolzens 6 korrespondiert.

Die Stellschraube ist mit als Sicherungsringen ausgebildeten ringförmigen Elementen 15 beidseitig axial in der Arbeitswalze 2 abgestützt. Dazu weist die Stellschraube einen umlaufenden Kragen 16 auf, der seinerseits eine als Gleitlager ausgebildete Lagerstelle 17 mit der axialen Ausnehmung 7 der Arbeitswalze 2 besitzt.

Axial außen ist in der Stellschraube ein Innensechskant 18 ausgeführt, sodass die Stellschraube mittels eines Standardwerkzeugs betätigt werden kann. Durch entsprechendes Drehen der Stellschraube wird der Schmitzring 4 während des Stillstandes der Vorrichtung gegenüber der Arbeitswalze 2 nach axial innen bzw. außen bewegt.

In den Figuren 1a bis 1c ist der Schmitzring 4 in einer axial inneren Position dargestellt, in der er gegen die Arbeitswalze 2 abgestützt ist. Durch eine Drehung der Stellschraube wird der Schmitzring 4 nach axial außen gezogen, sodass, wie in den Figuren 2a und 2b dargestellt, radial außen zwischen der Arbeitswalze 2 und dem Schmitzring 4 ein Spalt S entsteht. Die Lauffläche L ist konisch ausgeführt, sodass sich bei axialer Verschiebung des Schmitzrings 4 die beiden gegeneinander abrollenden Arbeitswalzen 2, 3 auf der Seite der Stelleinrichtung 1 näher kommen oder voneinander entfernen, d. h. der Achsabstand der Arbeitswalzen 2, 3 wird demnach während des Stillstands der Arbeitswalzen 2, 3 einseitig verändert.

In den Figuren 3a bis 5 ist ein zweites Ausführungsbeispiel einer Stelleinrichtung 1a dargestellt, wobei die Arbeitswalze 2 mittels Wälzlagern 19 in einem Maschinengestell 20 aufgenommen ist. Analog zum ersten Ausführungsbeispiel der Stelleinrichtung 1 ist auch hier die axiale Verstellung des Schmitzrings 4 über einen Bolzen 21 vorgesehen, der über ein Verbindungselement 22 mit dem Schmitzring 4 in Verbindung steht. Allerdings eignet sich die Stelleinrichtung 1a zur Verstellung des Winkels zwischen den Achsen der Arbeitswalzen 2, 3 während des Betriebs der Vorrichtung.

Der Bolzen 21 wird von einem als Stellspindel ausgebildeten Aktuator 23 in seiner axialen Position verstellt bzw. verschoben. Die Stellspindel ist mit einem inneren Ende 24 axial im Bolzen 21 gelagert und mit einem Kragen 25 ausgeführt, der vom axial inneren Ende 24 der Stellspindel radial nach außen absteht. Der Kragen 25 ist beidseitig gegen Wälzlager 26, 27 abgestützt und in radialer Richtung R beabstandet von dem Bolzen 21 umgeben. Das axial innere Wälzlager 26 ist gegen den Bolzen 21 abgestützt. Das axial äußere Wälzlager 27 ist mittels eines ringförmigen Elements 28 gegenüber dem Bolzen 21 fixiert. Somit ist der Bolzen 21 koaxial um die Stellspindel drehbar, jedoch axial durch die Stellspindel festgelegt.

Die Stellspindel weist in einem axial mittleren Bereich ein Außengewinde 29 und an einem axial äußeren Ende 30 ein Stellelement 31 auf. Das Stellelement 31 ist insbesondere als Handrad ausgeführt. Ebenso eignen sich Ausführungen des Stellelements 31 zur elektrischen, pneumatischen oder hydraulischen Verstellung des Aktuators 23 per Ferneinwirkung.

Koaxial zur Stellspindel ist axial außen am Maschinengestell 20 ein Flansch 32 angeordnet, der eine zentrale Bohrung 33 mit einem Innengewinde 34 aufweist. Die Stellspindel korrespondiert mit ihrem Außengewinde 29 mit dem Innengewinde 34 des Flansches 32.

Eine Drehung der Stellspindel bewirkt deren Verlagerung in axialer Richtung A. Da der Bolzen 21 axial bezüglich der Stellspindel fixiert ist, bewirkt eine Drehung der Stellspindel demnach auch ein Verschieben des Bolzens 21 in axialer Richtung A.

Axial außerhalb des Flansches 32 umgibt eine Sperrmutter 35 die Stellspindel. Die Sperrmutter 35 weist schräg nach radial außen ausgeführte Öffnungen 36 auf, in die ein Klemmelement 37 eingesetzt werden kann. Wenn das Klemmelement 37 bis auf das Außengewinde 29 der Stellspindel in die Sperrmutter 35 hineingeschraubt ist und am Maschinengestell 20 anliegt, ist damit verhindert, dass die Stellspindel weiter als gewünscht nach radial innen gedreht werden kann. Dies könnte bei versehentlicher Betätigung des Stellelements 31 der Fall sein. Die Sperrmutter 35 kann außerdem dazu benutzt werden, eine besonders geeignete Position der Stellspindel beizubehalten bzw. zu markieren.

In den Figuren 3a und 3b ist der Schmitzring 4 in einer axial inneren Position an der Arbeitswalze 2 anliegend dargestellt. Durch Verdrehen der Stellspindel kann der Schmitzring 4 nach axial außen in eine von der Arbeitswalze 2 um einen Spalt S' beabstandete Position gemäß den Figuren 4a und 4b verschoben werden. Dies ist besonders vorteilhaft während des Betriebs der Vorrichtung, also während einer Rotation der Arbeitswalze 2, möglich. Gemeinsam mit der Arbeitswalze 2 rotieren der Schmitzring 4, das Verbindungselement 22 und der Bolzen 21. Demgegenüber stehen, abgekoppelt durch die Wälzlager 19, 26, 27, das Maschinengestell 20, der Flansch 32 und die Stellspindel still.

## Patentansprüche

1. Vorrichtung zum Bearbeiten einer Materialbahn zwischen zwei gegenläufig antreibbaren Arbeitswalzen (2, 3), insbesondere zum Stanzen oder Bedrucken, mit
- einem Maschinengestell (20),
- zwei Arbeitswalzen (2,3), wobei die Arbeitswalzen (2, 3) im Maschinengestell (20) gelagert sind, zwischen den Arbeitswalzen (2, 3) ein Achsabstand besteht und die Arbeitswalzen (2, 3) jeweils axial innerhalb des Maschinengestells (20) an beiden Enden ausgebildete Lagerabschnitte (9, 9a) aufweisen, und
- vier Schmitzringen (4, 4a, 5, 5a), wobei je ein Schmitzring (4, 4a, 5, 5a) auf jedem Lagerabschnitt (9, 9a) angeordnet ist und die Schmitzringe (4, 4a, 5, 5a) paarweise aufeinander abwälzende, konische Laufflächen (L) aufweisen,
**dadurch gekennzeichnet, dass** wenigstens einer der Schmitzringe (4, 4a, 5, 5a) auf wenigstens einem der Lagerabschnitte (9, 9a) axial verschiebbar ist.

2. Vorrichtung nach Anspruch 1, **dadurch gekennzeichnet, dass** die Vorrichtung eine Stelleinrichtung (1, 1a) zum Verschieben des Schmitzrings (4, 4a, 5, 5a) aufweist, mittels derer der Schmitzring (4, 4a, 5, 5a) gegenüber der Arbeitswalze (2, 3) in einer axialen Richtung (A) in eine axiale Position verschoben und in dieser Position fixiert ist.

3. Vorrichtung nach Anspruch 2, **dadurch gekennzeichnet, dass** die Stelleinrichtung (1, 1a) einen Aktuator (11, 23) aufweist, der in axialer Richtung (A) mindestens mittelbar an dem Schmitzring (4, 4a, 5, 5a) festgelegt ist.

4. Vorrichtung nach Anspruch 3, **dadurch gekennzeichnet, dass** die Stelleinrichtung (1, 1a) einen axial in der Arbeitswalze (2, 3) verschiebbaren Bolzen (6, 21) und ein Verbindungselement (8) zwischen dem Bolzen (6) und dem Schmitzring (4) aufweist, wobei das Verbindungselement (8) den Schmitzring (4) axial bezüglich dem Bolzen (6) fixiert, insbesondere das Verbindungselement (8) den Bolzen (6) radial durchdringt und in den Schmitzring (4) hineinragt, und der Aktuator (11, 23) mittels des Bolzens (6, 21) und des Verbindungselements (8) in axialer Richtung (A) an dem Schmitzring (4, 4a, 5, 5a) festgelegt ist.

5. Vorrichtung nach einem der Ansprüche 3 oder 4, **dadurch gekennzeichnet, dass** der Aktuator (11) als eine Stellschraube ausgeführt ist, die axial in der Arbeitswalze (2) gelagert ist und die mit einem Außengewinde (14) in ein korrespondierendes Innengwinde (13) des Bolzens (6) eingreift.

6. Vorrichtung nach Anspruch 5, **dadurch gekennzeichnet, dass** im Aktuator (11) an einem axial äußeren Ende ein Innensechskant (18) ausgebildet ist, dessen Kanten in axialer Richtung (A) verlaufen.

7. Vorrichtung nach einem der Ansprüche 5 oder 6, **dadurch gekennzeichnet, dass** der Aktuator (11) einen umlaufenden Kragen (16) aufweist, der mittels mindestens eines ringförmigen Elements (15), insbesondere mittels zweier beidseitig zum Kragen (16) benachbarter Sicherungsringe, axial in der Arbeitswalze (2) gelagert ist.

8. Vorrichtung nach einem der Ansprüche 3 oder 4, **dadurch gekennzeichnet, dass** die Stelleinrichtung (1 a) einen Flansch (32) aufweist, der koaxial zur Arbeitswalze (2) axial außen am Maschinengestell (20) angeordnet ist und den zentral ein Innengewinde (34) durchsetzt, und der Aktuator (23) als eine Stellspindel ausgeführt ist, die mit einem inneren Ende (24) axial in dem Bolzen (21) gelagert ist, die in einem axial mittleren Abschnitt mit einem Außengewinde (29) in das korrespondierendes Innengewinde (34) eingreift und die an einem äußeren Ende (30) ein Stellelement (31) aufweist.

9. Vorrichtung nach Anspruch 8, **dadurch gekennzeichnet, dass** der Aktuator (23) axial außerhalb des Flansches (32) von einer Sperrmutter (35) umgeben ist, wobei die Sperrmutter (35) in etwa radialer Richtung (R) mindestens eine Öffnung (36) aufweist, in die ein Klemmelement (37) eingesetzt ist, wobei das Klemmelement (37) auf den Aktuator (23) einwirkt.

10. Vorrichtung nach einem der Ansprüche 8 oder 9, **dadurch gekennzeichnet, dass** der Aktuator (23) an dem axial inneren Ende (24) einen umlaufenden Kragen (25) aufweist, der mittels mindestens eines ringförmigen Elements (28), insbesondere mittels eines Sicherungsrings, axial in dem Bolzen (21) gelagert ist.

11. Druckmaschine mit einer Vorrichtung gemäß einem der vorstehenden Ansprüche.

## Claims

1. Arrangement for doing work on a web of material between two working cylinders (2, 3) able to be driven in opposite directions, and in particular for die-cutting or printing, having a frame (20) forming part of a machine, having two working cylinders (2, 3), the working cylinders (2, 3) being supported in the machine frame (20), there being a spacing between the axes of the working cylinders (2, 3), and the working cylinders (2, 3) having mounting portions (9, 9a) which are formed, at respective ones of the two ends, within the machine frame (20) axially, and having four bearer rings (4, 4a, 5, 5a), one bearer ring (4, 4a, 5, 5a) being arranged on each of the mounting portions (9, 9a) and the bearer rings (4, 4a, 5, 5a) having conical contacting surfaces (L) which roll on one another in pairs, **characterised in that** at least one of the bearer rings (4, 4a, 5, 5a) is axially displaceable on at least one of the mounting portions (9, 9a).

2. Arrangement according to claim 1, **characterised in that** the arrangement has a positioning means (1, 1a) for displacing the bearer ring (4, 4a, 5, 5a) , by means of which the bearer ring (4, 4a, 5, 5a) is shifted in an axial direction (A) relative to the working cylinder (2, 3) to an axial position and is fixed in this position.

3. Arrangement according to claim 2, **characterised in that** the positioning means (1, 1a) has an actuator (11, 23) which is locked to the bearer ring (4, 4a, 5, 5a) in the axial direction (A) at least indirectly.

4. Arrangement according to claim 3, **characterised in that** the positioning means (1, 1a) has a pin (6, 21) which is displaceable axially in the working cylinder (2, 3) and a connecting member (8) between the pin (6) and the bearer ring (4), the connecting member (8) fixing the bearer ring (4) axially relative to the pin (6), and the connecting member (8) in particular passing through the pin (6) radially and projecting into the bearer ring (4), and the actuator (11, 23) being locked to the bearer ring (4, 4a, 5, 5a) in the axial direction (A) by means of the pin (6, 21) and the connecting member (8).

5. Arrangement according to either of claims 3 and 4, **characterised in that** the actuator (11) takes the form of a positioning screw which is mounted in the working cylinder (2) axially and which engages by an outside thread (14) in a corresponding inside thread (13) in the pin (6).

6. Arrangement according to claim 5, **characterised in that** a hexagon socket (18) whose edges extend in the axial direction (A) is formed in the actuator (11) at an axially outer end.

7. Arrangement according to either of claims 5 and 6, **characterised in that** the actuator (11) has a surrounding collar (16) which is mounted axially in the working cylinder (2) by means of at least one annular member (15), and in particular by means of two circlips adjacent the two sides of the collar (16).

8. Arrangement according to either of claims 3 and 4, **characterised in that** the positioning means (1a) has a flange (32) which is arranged on the outside of the machine frame (20) axially, co-axially with the working cylinder (2), and through which an inside thread (34) passes centrally, and the actuator (23) takes the form of a positioning spindle which is mounted axially in the pin (21) by an inner end (24), which, at a portion which is central axially, engages by an outside thread (29) in the corresponding inside thread (34), and which has an adjusting member (31) at an outer end (30).

9. Arrangement according to claim 8, **characterised in that**, at a point axially outside the flange (32), the actuator (23) is surrounded by a locknut (35), the locknut (35) having, in an approximately radial direction (R), at least one opening (36) in which a clamping member (37) is inserted, the clamping member (37) acting on the actuator (23).

10. Arrangement according to either of claims 8 and 9, **characterised in that** the actuator (23) has, at the axially inner end (24), a surrounding collar (25) which is mounted axially in the pin (21) by means of at least one annular member (28), and in particular by means of a circlip.

11. Printing press having an arrangement according to one of the preceding claims.

## Revendications

1. Dispositif de traitement d'une nappe de matériau entre deux cylindres de travail (2, 3) pouvant être entraînés dans des sens opposés, notamment à des fins de poinçonnage ou d'impression,
comprenant
- un bâti (20) de machine,
- deux cylindres de travail (2, 3), lesquels cylindres de travail (2, 3) sont montés dans ledit bâti (20) de machine, une distance entre axes étant réservée entre lesdits cylindres de travail (2, 3), et lesdits cylindres de travail (2, 3) étant respectivement pourvus de zones de portée (9, 9a) ménagées axialement aux deux extrémités, à l'intérieur dudit bâti (20) de machine, et
- quatre anneaux d'appui (4, 4a, 5, 5a), un anneau d'appui (4, 4a, 5, 5a) respectif étant placé sur chaque zone de portée (9, 9a), et lesdits anneaux d'appui (4, 4a, 5, 5a) étant munis de surfaces tronconiques de roulement (L) qui roulent, par paires, les unes sur les autres,
**caractérisé par le fait qu'**au moins l'un des anneaux d'appui (4, 4a, 5, 5a) peut coulisser, dans le sens axial, sur au moins l'une des zones de portée (9, 9a).

2. Dispositif selon la revendication 1, **caractérisé par le fait que** ledit dispositif présente un système de réglage (1, 1a) qui est conçu pour faire coulisser l'anneau d'appui (4, 4a, 5, 5a), et au moyen duquel ledit anneau d'appui (4, 4a, 5, 5a) est amené à un emplacement axial, par coulissement dans une direction axiale (A) vis-à-vis du cylindre de travail (2, 3), et est verrouillé à cet emplacement.

3. Dispositif selon la revendication 2, **caractérisé par le fait que** le système de réglage (1, 1a) comporte un organe d'actionnement (11, 23) qui est, au moins indirectement, assujetti à l'anneau d'appui (4, 4a, 5, 5a) dans la direction axiale (A).

4. Dispositif selon la revendication 3, **caractérisé par le fait que** le système de réglage (1, 1a) comprend un tenon (6, 21) apte à coulisser axialement dans le cylindre de travail (2, 3), et un élément de liaison (8) interposé entre ledit tenon (6) et l'anneau d'appui (4), ledit élément de liaison (8) consignant ledit anneau d'appui (4) à demeure dans le sens axial, vis-à-vis dudit tenon (6), sachant notamment que ledit élément de liaison (8) traverse ledit tenon (6) dans le sens radial et s'engage dans ledit anneau d'appui (4), et que l'organe d'actionnement (11, 23) est assujetti audit anneau d'appui (4, 4a, 5, 5a) dans la direction axiale (A), au moyen dudit tenon (6, 21) et dudit élément de liaison (8).

5. Dispositif selon l'une des revendications 3 ou 4, **caractérisé par le fait que** l'organe d'actionnement (11) est réalisé sous la forme d'une vis de réglage qui est logée axialement dans le cylindre de travail (2) et pénètre, par un filetage extérieur (14), dans un filetage intérieur complémentaire (13) du tenon (6).

6. Dispositif selon la revendication 5, **caractérisé par le fait qu'**une configuration (18) à six pans creux, dont les arêtes s'étendent dans la direction axiale (A), est façonnée dans l'organe d'actionnement (11) à une extrémité axialement extérieure.

7. Dispositif selon l'une des revendications 5 ou 6, **caractérisé par le fait que** l'organe d'actionnement (11) offre un collet périphérique (16) logé axialement dans le cylindre de travail (2) à l'aide d'au moins un élément annulaire (15) et, en particulier, au moyen de deux bagues d'arrêt occupant, de part et d'autre, des positions voisines dudit collet (16).

8. Dispositif selon l'une des revendications 3 ou 4, **caractérisé par le fait que** le système de réglage (1a) est doté d'une collerette (32) occupant une position axialement extérieure sur le bâti (20) de machine, coaxialement au cylindre de travail (2), et parcourue centralement par un filetage intérieur (34), et l'organe d'actionnement (23) est réalisé sous la forme d'une broche de réglage qui est logée axialement dans le tenon (21), par une extrémité intérieure (24) ; pénètre dans le filetage intérieur complémentaire (34) par un filetage extérieur (29), dans une région axialement médiane ; et est pourvue d'un élément de réglage (31) à une extrémité extérieure (30).

9. Dispositif selon la revendication 8, **caractérisé par le fait que** l'organe d'actionnement (23) est entouré axialement par un écrou de blocage (35), à l'extérieur de la collerette (32), ledit écrou de blocage (35) présentant, dans une direction (R) sensiblement radiale, au moins un orifice (36) dans lequel un élément de coincement (37) est inséré, lequel élément de coincement (37) agit sur ledit organe d'actionnement (23).

10. Dispositif selon l'une des revendications 8 ou 9, **caractérisé par le fait que** l'organe d'actionnement (23) offre, à l'extrémité (24) axialement intérieure, un collet périphérique (25) logé axialement dans le tenon (21) à l'aide d'au moins un élément annulaire (28) et, en particulier, au moyen d'une bague d'arrêt.

11. Machine d'impression, équipée d'un dispositif conforme à l'une des revendications précédentes.
